# EUROPÄISCHE PATENTSCHRIFT

(11) **EP 0 776 847 B1**
(45) Veröffentlichungstag und Bekanntmachung des Hinweises auf die Patenterteilung: **05.04.2000**
(21) Anmeldenummer: 95118885.3
(22) Anmeldetag: 30.11.1995
(51) Int. Cl.: B65H 20/22, B41J 11/26

(54) **Verfahren zur Beschleunigung einer Endlos-Papierbahn auf einem Schneidgerät**
Method for accelerating a continuous paper web on a cutting apparatus
Procédé pour accélérer une bande de papier continue dans un dispositif de coupe

(43) Veröffentlichungstag der Anmeldung: 04.06.1997
(73) Patentinhaber: A-Tronic MGM AG, 6304 Zug (CH)
(72) Erfinder: Suter, Walter, 8142 Uitikon-Waldegg (CH)
(74) Vertreter: Patentanwälte Schaad, Balass, Menzl & Partner AG

(56) Entgegenhaltungen:
- US-A- 4 593 893
- US-A- 5 018 887

## Beschreibung

Die vorliegende Erfindung betrifft ein Verfahren zur Beschleunigung einer Endlos-Papierbahn auf einem Schneidgerät, dem aus einem Stapel, ab einer Rolle oder direkt von einem Schnelldrucker her eine bedruckte Endlos-Papierbahn zugeführt wird und durch Traktoren, die in die beidseits vorhandenen Randlochreihen mittels auf einem Band befestigten Transportzapfen eingreifen und einer Querschneidvorrichtung zuführen gemäss dem Oberbegriff des Anspruchs 1.

Aus der Druckschrift US 5,018,887 ist eine Fördervorrichtung für Endlospapier bekannt, deren in Randlochstreifen von gefördertem Endlospapier eingreifende Transportzapfen einen leicht geringeren Durchmesser als die Löcher der Randlochstreifen aufweisen. Dabei weisen die Zapfen einen geringfügig grösseren gegenseitigen Abstand auf als die Löcher der Randlochstreifen. Diese Vorrichtung erlaubt ein schnelles Fördern des Endlospapieres, verursacht jedoch Deformationen der Löcher der Randlochstreifen.

Aus dem nächstliegenden Stand der Technik, der Druckschrift US 4,593,893, ist eine Zuführvorrichtung für Endlospapier zu einer Schneidvorrichtung bekannt, mit welcher zwei getrennte Endlospapiere zuerst vereint und danach gemeinsam geschnitten werden können. Nachteilig an dieser Zuführvorrichtung ist die Tatsache, dass das Endlospapier nicht sehr schnell beschleunigbar ist.

Quermesser können nur bei Stillstand des Papiers betätigt werden. Für eine Steigerung der Arbeitsgeschwindigkeit von Schneidmaschinen muss die Endlos-Papierbahn sehr rasch beschleunigt und präzise angehalten werden, damit durch das Quermesser die einzelnen Formulare einmal vor der Querperforation und einmal nach dieser geschnitten werden kann, oder mit zwei programmierten Schritten, um aus Blattlängen im Zollmass Blätter im metrischen Massen herzustellen. Bei einem direkten Anfahren mit hoher Geschwindigkeit wird das Papier bis zur oder über die Elastizitätsgrenze beansprucht und damit ist die maximale Beschleunigung begrenzt. Als Beispiel werde die Papierbahn für das Schneiden der einzelnen Blätter aus dem Stillstand auf beispielsweise 2 m/sec beschleunigt. Damit ergibt sich eine Beschleunigung von$\text{b} \text{=} \frac{\text{dv}}{\text{dt}}$ oder eingesetzt:$\text{b} \text{=} \frac{\text{2} \text{m} \text{/sec}}{\text{0,012sec}} \text{=166} \frac{\text{m}}{{\text{sec}}^{\text{2}}}$ dies entspricht einer Beschleunigung von rund 16g, und zwar eben aus dem Stillstand schlagartig auf Vorschubgeschwindigkeit. Mit neuen Messerantrieben, die Schnitte in einer Zykluszeit von 10 - 12 msec durchzuführen imstande sind, wie mit einem Linearmotor-Antrieb gemäss der EP-A-0 623 431 ohne weiteres ermöglich ist, sollten sehr viel höhere Beschleunigungen erreicht werden können.

Es ist demgemäss eine Aufgabe der Erfindung ein Verfahren anzugeben, mit dem die Papierbahn ohne Gefahr für das Papier rasch beschleunigt werden kann.

Erfindungsgemäss wird dies gemäss den kennzeichnenden Merkmalen im Anspruch 1 dadurch erreicht, dass mit Transportzapfen, deren Durchmesser kleiner ist als der Durchmesser der Löcher im Randlochstreifen, mit einer niedrigeren Geschwindigkeit als die Transportgeschwindigkeit eine Vorbeschleunigung der Traktoren in den Löchern der Randlochstreifen durchgeführt wird, dass dann beim Anstossen an den Löchern mit derselben niedrigeren Geschwindigkeit die Endlos-Papierbahn gezogen wird, und dass bei Erreichen der Kompensation aller Toleranzen der mechanischen Toleranzkomponenten auf die hohe Transportgeschwindigkeit umgeschaltet wird.

Ein Ausführungsbeispiel der Erfindung wird nachfolgend an Hand der Zeichnung erläutert, Es zeigen:
- Fig.1: eine Ansicht einer Papiertransportstrecke mit einem Traktor mit darauf befindlicher, als Ausschnitt dargestellter Endlos-Papierbahn, und
- Fig.2: ein Randloch in stark vergrössertem Massstab mit einem eingreifenden Zapfen des Traktors.

Es hat sich gezeigt, dass der harte Schlag auf die Papierbahn bei einer sofortigen Beschleunigung von Stillstand auf die Transportgeschwindigkeit nicht nur von der Trägheit der stillstehenden Papierbahn ausgeht, sondern auch vom Spiel im Antriebsteil, sowie von sonstigen, bei der Beschleunigung mit ihrer Trägheit der Beschleunigungskraft entgegenwirkenden Teilen und so eine Verzögerung bewirken, wie zum Beispiel die Elastizität der Traktorbänder. Durch ein verlangsamtes Anfahren wird zuerst das Spiel im Antriebsteil aufgehoben und dann die Trägheitskräfte aller Teile inklusive die der Papierbahn überwunden, bevor dann die Papierbahn auf die Arbeitsgeschwindigkeit beschleunigt wird.

Fig.1 zeigt schematisch eine Transportstrecke für eine Papierbahn 5, die an ihrer Randlochstreifen 3 mit Transportlöchern 4 versehen ist, in die die Zapfen 2 von sogenannten Traktoren 1 eingreifen. Diese Traktoren 1 transportieren die Endlospapierbahn 5 vom Stapel 6 oder von einer Rolle zur Schneidanordnung, wo mittels Randschneidmessern 9,10 die Randlochstreifen 3 abgeschnitten werden, und dann mittels eines Quermessers 11,12 die einzelnen Bögen 13 abgetrennt werden. Mit den oben genannten, durch einen Linearmotor angetriebenen Quermessern 11,12 kann ein Schnitt in weniger als 20 msec durchgeführt werden. Damit kann natürlich die Papierbahn 5 sehr rasch laufen. Wie schon erwähnt, steht aber einer vollen Ausnützung des Quermesserantriebes die notwendige Beschleunigung der Papierbahn entgegen.

Erfindungsgemäss lässt sich die notwendige Beschleunigung in zwei Stufen erreichen. Dazu werden die unterschiedlichen Durchmesser der Transportzapfen 2 und der Löcher 4 im Randlochstreifen 3 benützt, die, wie Fig.2 zeigt, mit den Durchmessern d für den Transportzapfen und D für das Loch im Randlochstreifen doch eine erhebliche Differenz haben.

Damit greifen die Zapfen mit Spiel in die Löcher der Randlochung ein. Dieses Spiel wird nun erfindungsgemäss ausgenützt um die Traktoren vom Stillstand in Bewegung zu setzen. Dabei wird das Spiel für die Übertragung von Zahnriemen auf die Pullys, die Mitnehmerachsen auf das Kettenantriebsrad, das Spiel zwischen Kettenantriebsrad und Kette, die Kette auf die Transportstifte und von den Transportstiften auf das Papier aufgehoben. Es kann ohne weiteres auch noch Papier nachgezogen werden, bis eine bestimmte Zugkraft auftritt. Diese geringen Wege genügen schon, um die Traktoren soweit anlaufen zu lassen, dass sie mit einer Vorbeschleunigung während etwa 7 msec eine Geschwindigkeit von etwas weniger als 1 m/sec, erreichen, was einer Beschleunigung von 143 m/sec² entspricht, die somit unter geringerer Belastung geschieht als die Arbeitsbelastung, wenn die Papierbahn direkt auf den Arbeitsvorschub zu beschleunigen wäre, nämlich innerhalb von 7,5 msec auf 4 m/sec, und somit eine reduzierte Beschleunigung von 325 m/sec² erfährt anstelle einer solchen von etwa 530 m/sec² sein wird.

## Patentansprüche

1. Verfahren zur Beschleunigung einer Endlos-Papierbahn auf einem Schneidgerät, dem aus einem Stapel, ab einer Rolle oder direkt von einem Schnelldrucker her eine bedruckte Endlos-Papierbahn (5) zugeführt wird und durch Traktoren (1), die in die beidseits vorhandenen Randlochreihen (4) mittels auf einem Band befestigten Transportzapfen (2) eingreifen und einer Querschneidvorrichtung (11,12) zuführen, **dadurch gekennzeichnet**, dass mit Transportzapfen (2), deren Durchmesser (d) kleiner ist als der Durchmesser (D) der Löcher (4) im Randlochstreifen (3), mit einer niedrigeren Geschwindigkeit als die Transportgeschwindigkeit eine Vorbeschleunigung der Traktoren (1) in den Löchern (4) der Randlochstreifen (3) durchgeführt wird, dass dann beim Anstossen an den Lochrändern mit derselben niedrigeren Geschwindigkeit die Endlos-Papierbahn bis zu einer Vorspannung gezogen wird, und dass bei Erreichen einer Kompensation aller Toleranzen der mechanischen Toleranzkomponenten auf die hohe Transportgeschwindigkeit umgeschaltet wird.

2. Verfahren nach Anspruch 1, **dadurch gekennzeichnet**, dass die Vorspannung in der Papierbahn unterhalb der Elastizitätsgrenze liegt.

## Claims

1. A method of accelerating an endless paper web on a cutting apparatus to which a printed and endless paper web (5) is fed from a stack, from a roll or directly from a high-speed printer and by means of tractors (1), which engage rows (4) of marginal holes provided on both sides, by means of transport pegs (2) which are fixed on a strip, and feed to a transverse cutting apparatus (11, 12) characterised in that with transport pegs (2) the diameter (d) of which is smaller than the diameter (D) of the holes (4) in the marginal strip (3) of holes, and in that at a speed which is lower than the transport speed, there is a preliminary acceleration of the tractors (1 ) in the holes (4) in the strips (3) of marginal holes and in that then, upon striking the perforated edges at the same lower speed, the continuous web of paper is drawn up to an initial tension and in that when a compensation of all tolerances in the mechanical tolerance components, the arrangement is switched over to the high transport speed.

2. A method according to claim 1, characterised in that the initial tension in the paper web is below the elasticity limit.

## Revendications

1. Procédé d'accélération d'une feuille continue de papier sur un appareil de coupe auquel une feuille continue de papier imprimée (5) est amenée d'une pile, d'un rouleau ou directement d'une imprimante rapide par des tracteurs (1) qui s'engagent dans les rangées de perforations de bord existant des deux côtés (4) par des picots de transport (2) fixés sur une bande et l'amènent à un dispositif de coupe transversale (11, 12), caractérisé par le fait qu'avec des picots de transport (2) dont le diamètre (d) est inférieur au diamètre (D) des perforations (4) de la bande perforée de bord (3) est réalisée à une vitesse inférieure à la vitesse de transport une préaccélération des tracteurs (1) dans les perforations (4) des bandes perforées de bord (3), qu'ensuite, au heurt contre le bord des perforations, à la même vitesse inférieure, la feuille continue de papier est tirée jusqu'à une précontrainte, et que lorsqu'une compensation de toutes les tolérances des composantes mécaniques de tolérances est réalisée, il y a passage à la haute vitesse de transport.

2. Procédé selon la revendication 1, caractérisé par le fait que la précontrainte de la feuille de papier est inférieure à la limite d'élasticité.
